# EUROPÄISCHE PATENTSCHRIFT

(11) **EP 0 060 922 B1**
(45) Veröffentlichungstag und Bekanntmachung des Hinweises auf die Patenterteilung: **28.01.1987**
(21) Anmeldenummer: 81108333.6
(22) Anmeldetag: 15.10.1981
(51) Int. Cl.: H01Q 13/02, H01P 1/16

(54) **Breitbandiger Rillenhornstrahler**
Wide band corrugated horn
Cornet rainuré à large bande

(30) Priorität: 13.03.1981 DE 3109667
(43) Veröffentlichungstag der Anmeldung: 29.09.1982
(73) Patentinhaber: ANT Nachrichtentechnik GmbH, D-71522 Backnang (DE)
(72) Erfinder: Mörz, Günter, Dr.-Ing., D-7140 Ludwigsburg (DE); Intoppa, Francesco, Dott. Ing., D-7151 Allmersbach im Tal (DE)

## Beschreibung

Die vorliegende Erfindung betrifft einen breitbandigen Rillenhornstrahler, mit einem mit einer Rillenstruktur versehenen Hybridmodenanregungsteil, das einen über seine gesamte Länge sich nicht ändernden inneren lichten Querschnitt von runder Form aufweist, wobei Länge und Querschnitt so bemessen sind, dass eine eingespeiste Hohlleiterwelle vollständig nur in einen gewünschten Hybridwellentyp umgewandelt wird, und mit einem ebenfalls mit einer Rillenstruktur versehenen Übergangsabschnitt besteht, dessen innerer lichter Querschnitt von dem des Hybridmodenanregungsteils auf den Querschnitt der Hornapertur übergeht.

Rillenhornstrahler werden als Primärstrahler in Reflektorantennen eingesetzt. Sie zeichnen sich aus durch einen geringen Kreuzpolarisationspegel, durch Reflexionsfreiheit, gute Nebenkeulenunterdrückung und durch eine rotationssymmetrische Strahlungskeule (E-H-Angleich der Keulenschnitte). Diese guten Eigenschaften sollte ein Rillenhornstrahler in einem möglichst breiten Frequenzbereich aufweisen.

Ein einleitend dargelegter Rillenhornstrahler ist aus den NTG Fachberichten, Band 57, 1977, Seite 97 bis 101 bekannt. Bei dem in dieser Literaturstelle beschriebenen Rillenhornstrahler besitzen sowohl das Hybridmodenanregungsteil als auch die Hornapertur eine runde Querschnittsform. Folglich hat auch der Übergangsabschnitt zwischen dem Hybridmodenanregungsteil und der Hornapertur einen runden Querschnitt. Mit dieser Anordnung kann ein kreisförmiges Strahlungsfeld erzeugt werden.

Der Erfindung liegt nun die Aufgabe zugrunde, einen breitbandigen Rillenhornstrahler der eingangs genannten Art anzugeben, der in der Lage ist, ein sehr breitbandiges, doppelt polarisiertes Strahlungsfeld von elliptischer Form zu erzeugen.

Erfindungsgemäss wird diese Aufgabe dadurch gelöst, dass die Hornapertur einen elliptischen Querschnitt hat, dass der Übergangsabschnitt in einer ersten Zone auf einen elliptischen Querschnitt übergeht, der das gleiche Achsenverhältnis wie der elliptische Hornaperturquerschnitt aber nahezu die gleiche Grösse wie der Querschnitt des Hybridmodenanregungsteils besitzt, und dass der Übergangsabschnitt sich in einer zweiten Zone auf die Grösse des Hornaperturquerschnitts aufweitet.

Zweckmässige Ausführungen der Erfindung gehen aus den Unteransprüchen hervor.

Anhand eines in der Zeichnung dargestellten Ausführungsbeispiels wird nun die Erfindung näher erläutert.

Die Fig. 1 zeigt einen Hornstrahler und die Fig. 1a, b, c, verdeutlichen die Querschnittsänderungen entlang seiner Achse. Der Fig. 2 ist die Längsschnittansicht eines mit einer Rillenstruktur versehenen Hornstrahlers entnehmbar.

Der in Fig. 1 dargestellte Hornstrahler, bei dem der Übersichtlichkeit halber die Rillenstruktur nicht eingezeichnet ist, beginnt mit einem Abschnitt 1, der die eintretende Hohlleiterwelle in einen bestimmten Hybridwellentyp, z.B. beim Rundquerschnitt in den HE,1-Typ, umwandelt. Damit keine Verschlechterung der Strahlungseigenschaften des Rillenhornstrahlers auftritt, ist darauf zu achten, dass ausser dem gewünschten Hybridwellentyp keine weiteren höheren Hybridwellentypen angeregt werden. Aus diesem Grund ist der innere lichte Querschnitt so gross gewählt, dass gerade der nutzbare Hybridwellentyp angeregt wird und bei der obersten Übertragungsfrequenz noch kein höherer Hybridwellentyp existenzfähig ist. Das Anregungsteil 1 besitzt entlang seiner Achse einen konstanten Querschnitt und ist so lang, dass die gesamte Hohlleiterwelle vollständig in den Hybridwellentyp umgewandelt wird.

Hinter dem Anregungsteil 1 folgt ein Übergangsabschnitt 2, 3, der den in diesem Ausführungsbeispiel runden Querschnitt des Anregungsteils in den elliptischen Querschnitt der Hornapertur überführt. Dieser Übergangsabschnitt muss so dimensioniert sein, dass in ihm wie im Anregungsteil 1 keine Störwellentypen angeregt werden können. Aus diesem Grunde findet der Übergang von dem Anregungsteilquerschnitt auf den Hornaperturquerschnitt in zwei Zonen 2 und 3 statt. Und zwar erfolgt in der ersten Übergangszone 2 die Überführung des Anregungsteilquerschnittes in einen Querschnitt, der in seiner Form aber noch nicht in seiner Grösse dem der Hornapertur entspricht. Der Endquerschnittdieser Zone 2 soll in seiner lichten Weite möglichst wenig von der des Anregungsteilquerschnitts abweichen, um die Möglichkeit von Störwellenanregung auszuschliessen. Dementsprechend ist auch die Übergangszone des in der Fig. 1 dargestellten Ausführungsbeispiels ausgebildet. Beginnend mit dem runden Querschnitt des Anregungsteils in der Ebene Z₁ weitet sich entlang der z-Achse nur eine der beiden senkrecht aufeinanderstehenden Querschnittsachsen auf, wogegen die andere unverändert bleibt.

Die Fig. 1a und 1b verdeutlichen die Änderungen der Querschnittsachsen a(z) und b(z) entlang der z-Achse. Die Querschnittsachse a(z) steigt von a₁ = aₒ in der z,-Ebene am Ende des Anregungsteils 1 auf den Wert a₂ in der z_{z}-Ebene am Ende der Übergangszone 2 an. Die Querschnittsachse b(z) erfährt bis zur Ebene _{Z2} keine Änderung; es gilt b₂ = b₁ = bₒ. Infolge der Vergrösserung der Querschnittsachse a(z) und damit des Anwachsens der lichten Weite innerhalb der Übergangszone 2 erniedrigt sich die Grenzfrequenz der in dieser Zone existenzfähigen Störwellentypen, was zu einer Verringerung der Übertragungsbandbreite führt. Mit folgender Massnahme lässt sich dieser Nachteil vermeiden. Wie Fig. 1c zeigt, wird die Querschnittsachse b(z) nicht konstant gelassen, sondern auf einen geringeren Wert b₂ herabgesenkt. Hierbei ist zu beachten, dass b(_{z}) nicht unter einen Grenzwert b_{c} (strichpunktiert in Fig. 1c eingezeichnet) absinken darf, unter dem die Ausbreitung des nutzbaren Hybridwellentyps nicht mehr möglich ist. Das Achsenverhältnis a₂/b₂ des Endquerschnitts der Übergangszone 2 soll dem Achsenverhältnis der elliptischen Hornapertur entsprechen. In der Übergangszone 3 erfolgt dann nur noch die Aufweitung des elliptischen Querschnitts in der Ebene z₂ auf die Hornapertur, wobei die Querschnittsform nicht geändert wird.

Beim in der Fig. 1 dargestellten Rillenhornstrahler ändern sich die Querschnittsachsen a(z) und b(z) im Übergangsbereich entlang der z-Achse linear. Es ist aber auch möglich, dass a(z) und b(z) nichtlineare aber stetige Funktionsverläufe besitzen (punktiert in Fig. la, 1b angedeutet). Dadurch ist es möglich, Knickstellen zu vermeiden.

Die Fig. 2 zeigt einen Teil eines in Längsrichtung aufgeschnittenen Rillenhornstrahlers, bei dem die Rillen 4 so gestaltet sind, dass sie in allen Abschnitten 1, 2 des Hornstrahlers an die gleiche Übertragungsbandbreite angepasst sind. Normalerweise hat eine Rille in dem Hohlleiterabschnitt mit kleinem Querschnitt eine kleinere Bandbreite als eine Rille im Hohlleiterabschnitt mit grösserem Querschnitt. Um eine homogene Bandbreitenanpassung längs der Hornstrahlerachse zu erreichen, wird die kapazitive Belastung mit zunehmender Querschnittsgrösse reduziert. Wie aus der Fig. 2 hervorgeht, wird dazu im Übergangsteil 2 mit steigender Querschnittserweiterung die Breite-der Rillen 4 vergrössert und die Falle 5 am Ende der Rillen vermindert. Diese Massnahme ist nur bei extrem grossen Bandbreiten erforderlich (ca. eine Oktave und darüber); im allgemeinen genügt es, die Rillenstruktur im Anregungs- und Übergangsbereich, z.B. gemäss der in der deutschen Patentschrift DE-PS 2616125 gezeigten Weise, an die erforderliche Übertragungsbandbreite anzupassen. Diese Anpassung der Rillenstruktur beinhaltet lediglich eine Variation der Rillenbreite, - Tiefe - und des Abstandes in Abhängigkeit vom Ort längs der Achse des Hornstrahlers. Im Hornabschnitt 1 ist eine derartige Variation der Rillenstruktur schon allein zur vollständigen Überführung der Hohlleiterwellen in die entsprechenden Hybridwellentypen erforderlich, wobei geringste Eigenreflexion vorausgesetzt wird. Selbst bei vollständiger Hybridwellenüberführung am Ausgang des Abschnitts 1 ist es mitunter erforderlich, auch in Abschnitt 2 eine Anpassung der Rillen (z.B. Rillentiefe, Rillenabstand) an den örtlichen Querschnitt durchzuführen, da die Hohlleiterwellenlängen örtlich verschieden sind. Bei unsymmetrischen Querschnitten (z. B. elliptisch) der Übergangszonen 2 und 3 kann es erforderlich sein, diese örtliche Anpassung der Rillen in den beiden Querschnittsachsen a(z) und b(z) unterschiedlich auszuführen. Hierfür bietet sich an, die Rillentiefe zu variieren, weil das aus Herstellungsgründen am einfachsten ist. Mit Hilfe dieser Massnahmen gelingt es, einen elliptischen Rillenhornstrahler zu erstellen, der in zwei Polarisationen identische Phasendrehungen aufweist.

## Patentansprüche

1. Breitbandiger Rillenhornstrahler, mit einem mit einer Rillenstruktur versehenen Hybridmodenanregungsteil (1), das einen über seine gesamte Länge sich nicht ändernden inneren lichten Querschnitt von runder Form aufweist, wobei Länge und Querschnitt so bemessen sind, dass eine eingespeiste Hohlleiterwelle vollständig nur in einen gewünschten Hybridwellentyp umgewandelt wird, und mit einem ebenfalls mit einer Rillenstruktur versehenen Übergangsabschnitt (2, 3), dessen innerer lichter Querschnitt von dem des Hybridmodenanregungsteils auf den Querschnitt der Hornapertur übergeht, dadurch gekennzeichnet, dass die Hornapertur einen elliptischen Querschnitt hat, dass der Übergangsabschnitt (2, 3) in einer ersten Zone (2) auf einen elliptischen Querschnitt übergeht, der das gleiche Achsenverhältnis wie der elliptische Hornaperturquerschnitt aber nahezu die gleiche Grösse wie der Querschnitt des Hybridmodenanregungsteils (1) besitzt, und dass der Übergangsabschnitt sich in einer zweiten Zone (3) auf die Grösse des Hornaperturquerschnitts aufweitet.

2. Breitbandiger Rillenhornstrahler nach Anspruch 1, dadurch gekennzeichnet, dass die erste Zone (2) des Übergangsabschnitts (2, 3) auf einen elliptischen Querschnitt übergeht, dessen eine Achse (b₂) gegenüber dem Durchmesser (bₒ) des Kreisquerschnitts des Hybridmodenanregungsteils (1) unverändert ist.

3. Breitbandiger Rillenhornstrahler nach Anspruch 1, dadurch gekennzeichnet, dass die erste Zone (2) des Übergangsabschnitts (2, 3) auf einen elliptischen Querschnitt übergeht, dessen eine Achse (b₂) gegenüber dem Durchmesser (bₒ) des Kreisquerschnitts des Hybridmodenanregungsteils (1) vermindert ist.

## Claims

1. Broadband corrugated horn including a hybrid mode exciting member (1) which has a circular inner free cross section that does not change over its entire length, with length and cross- sectional area being dimensioned in such a manner that a fed-in waveguide mode is completely converted into only one desired hybrid mode type and further including a transition section (2, 3), likewise provided with a corrugated structure, whose inner free cross section changes from the cross section of the hybrid mode exciting member to the cross section of the horn aperture, characterized in that the horn aperture has an elliptical cross section; the transition section (2, 3), in a first zone (2), changes to an elliptical cross section which has the same axis ratio as the elliptical horn aperture cross section but almost the same size as the cross section of the hybrid mode exciting member (1); and, in a second zone (3), the transition section widens to the size of the horn aperture cross section.

2. Broadband corrugated horn according to claim 1, characterized in that the first zone (2) of the transition section (2, 3) changes to an elliptical cross section whose one axis (b₂) is unchanged compared to the diameter (bₒ) of the circular cross section of the hybrid mode exciting member (1).

3. Broadband corrugated horn according to claim 1, characterized in that the first zone (2) of the transition section (2, 3) changes to an elliptical cross section whose one axis (b₂) is reduced in size compared to the diameter (bₒ) of the circular cross section of the hybrid mode exciting member (1).

## Revendications

1. Cornet rainuré à large bande, avec un excitateur de mode hybride à structure rainurée (1), qui présente sur toute sa longueur une section interne utile constante de forme circulaire, la longueur et la section étant dimensionnées de façon qu'une onde guide introduite est transformée intégralement en un seul type d'onde hybride souhaité, et avec un tronçon de transition (2, 3) également muni d'une structure rainurée et dont la section interne utile varie de celle de l'excitateur de mode hybride à celle de l'ouverture du cornet, ce dernier étant caractérisé en ce que l'ouverture du cornet présente une section elliptique; le tronçon de transition (2, 3) se raccorde, dans une première zone (2), à une section elliptique qui présente le même rapport des axes que la section elliptique de l'ouverture du cornet, mais sensiblement la même valeur que la section de l'excitateur de mode hybride (1); et le tronçon de transition s'évase dans une seconde zone (3) jusqu'à la section de l'ouverture du cornet.

2. Cornet rainuré à large bande selon revendication 1, caractérisé en ce que la première zone (2) du tronçon de transition (2, 3) se raccorde à une section elliptique dont un axe (b₂) ne varie pas par rapport au diamètre (bₒ) de la section circulaire de l'excitateur de mode hybride (1).

3. Cornet rainuré à large bande selon revendication 1, caractérisé en ce que la première zone (2) du tronçon de transition (2, 3) se raccorde à une section elliptique dont un axe (b₂) est réduit par rapport au diamètre (bₒ) de la section circulaire de l'excitateur de mode hybride (1).
